# EUROPÄISCHE PATENTSCHRIFT

(11) **EP 0 124 133 B1**
(45) Veröffentlichungstag und Bekanntmachung des Hinweises auf die Patenterteilung: **31.07.1991**
(21) Anmeldenummer: 84104917.4
(22) Anmeldetag: 02.05.1984
(51) Int. Cl.: H01Q 1/34, H01Q 1/08

(54) **Aufnahmevorrichtung für Schleppantennen auf Unterseebooten**
Storing system for trailing antennas for submarines
Dispositif d'emmagasinage d'antennes traînantes pour sous-marins

(30) Priorität: 03.05.1983 DE 3316026
(43) Veröffentlichungstag der Anmeldung: 07.11.1984
(73) Patentinhaber: HOWALDTSWERKE-DEUTSCHE WERFT AG, 24143 Kiel (DE)
(72) Erfinder: Tillack, Lothar, D-5411 Urbar (DE); Musfeldt, Hans-Otto, D-2352 Bordesholm (DE); Thomas, Uwe, D-2352 Wattenbek (DE)
(74) Vertreter: Kaiser, Henning

(56) Entgegenhaltungen:
- DE-A- 2 028 851
- US-A- 2 210 389
- US-A- 2 411 828
- US-A- 3 496 567
- US-A- 3 972 047

## Beschreibung

Die Erfindung betrifft eine Aufnahmevorrichtung für Schleppantennen auf Unterseebooten, mit deren Hilfe die Antenne ausgesetzt, eingeholt und an Bord aufbewahrt werden kann.

Zur Aufnahme von beispielsweise Funk- und Sonarsignalen sind Antennen erforderlich, deren Länge mehr als 30 m betragen und die eigentliche Schiffslänge um ein mehrfaches übersteigen kann.
Für den Antenneneinsatz wird daher eine Schleppantenne an ein Schiff gehängt und durch das Wasser geschleppt. Diese Einsatzmöglichkeit hat jedoch den erheblichen Nachteil, daß ein Unterseeboot die Schleppantenne nur im aufgetauchten Zustand mit fremder Hilfe an- bzw. abhängen kann, wobei es in erheblichem Maße der Bekämpfung und der Ortung durch feindliche Schiffe ausgesetzt ist. Ferner ist die Vorbereitung bis zum Einsatz der Schleppantenne sehr zeit- und personal aufwendig.
Eine lange Schleppantenne kann an Bord nur in aufgewickeltem oder zusammengelegtem Zustand gelagert werden, wobei es meist nicht möglich ist, die Staueinrichtungen an der Stelle des Schiffes anzuordnen, an der das Aussetzen erfolgen soll. Es ist außerdem darauf zu achten, daß die Antenne beim Aussetzen und Schleppen nicht im Bereich des Schiffspropellers beschädigt wird.

In US-A-2 411 828 ist eine ausfahrbare Antenne bei einem Torpedo beschrieben, wobei über diese Antenne eine Fernsteuerung bewirkt werden soll. Die Antenne ist auf einer Rolle innerhalb des Torpedos aufgewickelt und wird mittels eines oberhalb der Propeller angeordneten Widerstandskörpers durch ein Führungsrohr zu einem geeigneten Zeitpunkt herausgezogen. Die Antenne ist verhältnismäßig dünn und flexibel, so daß eine kleine Vorratsrolle genügt. Ein Einziehen ist nicht beabsichtigt. Da Torpedos nur geringer Wassertiefe operieren, sind ein Druckkörper und durchflutete Außenräume nicht vorhanden, und Abdichtungsprobleme treten nicht auf.

In US-A-3 972 047 wird eine aufschwimmende Boje vorgeschlagen, die mit einem getauchten Unterseeboot verbunden bleibt und eine Trommel für eine durch Aufblasen schwimmfähige Antenne enthält. Dieser Vorschlag ist nicht für Antennen geeignet, die nicht aufblasbar sind und daher eine große Trommel erfordern.

Der Erfindung liegt die Aufgabe zugrunde, eine Aufnahmevorrichtung für Schleppantennen auf Unterseebooten zu schaffen, welche ein Stauen an Bord und ein jederzeitiges gefahrloses Ausbringen usw. Einholen der Schleppantenne sicher ermöglicht, wobei das Ausbringen und Einsetzen auch in getauchtem Zustand möglich sein soll, ohne daß die Einrichtung hierzu die Silhouette des Unterseebootes wesentlich vergrößert. Die Aufgabe wird dadurch gelöst, daß innerhalb der Außenhaut eine Aufnahmevorrichtung für die Schleppantenne an geeigneter Stelle angeordnet wird und von dieser ein Schleppantennenführungsrohr nach hinten bis etwa an die Propellerebene oder über diese hinaus verläuft. Bei einer bevorzugten Lösung werden die Aufnahmeeinrichtung und im wesentlichen auch das Führungsrohr zwischen der Außenhaut bzw. zur Außenhaut zu rechnenden Verkleidungen oder Decks und dem Druckkörper vorgesehen.

Weitere Einzelheiten ergeben sich aus den Ansprüchen und aus der Beschreibung der Ausführungsbeispiele.

Durch das Einbauen der Schleppantennenaufnahmetrommel vorzugsweise im vorderen frei durchfluteten Raum kann die eigentliche Silhouette eines U-Bootes beibehalten werden. Das hat den großen Vorteil, daß weder eine Fahrwiderstanderhöhung noch eine erhöhte Ortbarkeit durch andere Schiffe gegeben ist.

Durch den Einbau eines Schleppantennenführungsrohres bei U-Booten zwischen Druckkörper und Verkleidung wird die Schleppantenne sicher geführt und kann somit entlang des U-Bootkörpers nach achtern an ihren Ausbringungsort gelangen. Dieser heckseitige Ausbringungsort kann durch verschiedene Führungsgeometrien des Schleppantennenführungsrohres variabel gestaltet werden. So läßt diese Führungsgeometrie es beispielsweise zu, daß die Schleppantenne zwar oberhalb einer Schleppantennenaufnahmetrommel abläuft, dann jedoch auf seinem Weg nach achtern durch das Schleppantennenführungsrohr zum Kiel geführt wird und dort in das freie Wasser austritt.

Ist eine Schleppantennenaufnahmetrommel horizontal angeordnet, so besteht die Möglichkeit die Schleppantenne seitlich zu führen.
Neben diesen Vorteilen bringt das Schleppantennenführungsrohr noch einen weiteren mit sich. Es läßt den Einbau einer oder mehrerer aus zwei gegenläufig arbeitenden weich beschichteten Spillköpfe bestehenden Ablaufhilfe zu, welche die Schleppantenne durch Reibschluß axial bewegen kann. So kann die Schleppantenne kontinuierlich und sicher ausgebracht bzw. eingeholt werden.

Als Aufnahmeeinrichtung kommen außer einer drehbaren Trommel auch topfartige oder ähnliche Behälter infrage, in die die Antenne geordnet eingelegt werden kann.

Zusätzlich kann im Verlauf des Führungsrohres ein antreibbares Zugrad angeordnet sein, um das die Schleppeantenne wenigstens einmal herumgeführt ist und das Zugkräfte der geschleppten Antenne aufnimmt, so daß die Aufnahmeeinrichtung und die Spillköpfe von diesen Kräften weitgehend entlastet werden.

Die so offenbarte Aufnahmevorrichtung hat insgesamt den Vorteil, daß das Ausbringen bzw. Aufnehmen der Schleppantenne zu jeder Zeit und sowohl im getauchten als auch im aufgetauchten Zustand nahezu gefahrlos für das Uboot möglich ist.

Ausführungsbeispiele, die sich auf Uboote beziehen, sind in den Zeichnungen vereinfacht dargestellt und werden im folgenden näher beschrieben.

Es zeigen die
- Figur 1:: die erfindungsgemäße Anordnung in der Seitenansicht und zwei Querschnitte
- Figur 2:: die erfindungsgemäße Anordnung in der Draufsicht
- Figur 3:: die erfindungsgemäße Anordnung im frei durchfluteten Außenschiff
- Figur 4:: die erfindungsgemäße Anordnung im Querschnitt
- Figur 5:: eine andere Anordnung im Längsschnitt
- Figur 6:: die Anordnung nach Fig. 5 im Querschnitt.

Die Figur 1 zeigt ein Uboot in Längsrichtung. Der Druckkörper 4 wird von dem frei durchfluteten Außenschiff 1 durch den vorderen Endboden 6 getrennt. In dem frei durchfluteten Außenschiff 1 ist zwischen den Torpedorohren 5 eine Schleppantennenaufnahmetrommel 2 angeordnet, gleichzeitig ragt ein Endstück eines Schleppantennenführungsrohres 3 auf die Schleppantennenaufnahmetrommel 2 zeigend in das frei durchflutete Außenschiff 1. Das Schleppantennenführungsrohr 3 ist zwischen dem Druckkörper 4 und der Ubootaußenhaut 18 um den Turm 15 herum verlaufend angeordnet. Es tritt heckseitig aus dem Ubootkörper aus und endet kurz über der Propellerebene 7. In der Propellerebene 7 ist es an der Aufnahme für einen Stabilisierungskörper 8 befestigt.

Die Figur 2 zeigt das Uboot in der Draufsicht. Neben den bereits in der Figur 1 offenbarten Merkmalen ist in der Figur 2 der Verlauf des Schleppantennenführungsrohres 3 genauer zu sehen. Das Schleppantennenführungsrohr 3 kann neben der hier gezeigten Führungsgeometrie auch jede andere einnehmen.
So kann es z.B. sowohl seitlich zwischen Druckkörper 4 und Außenhaut 18 parallel zur Längsachse des Ubootes als auch diagonal hierzu verlaufen. Es ist ferner möglich die Schleppantennenaufnahmetrommel 2 neben der hier gezeigten senkrechten Lage waagerecht oder in allen dazwischenliegenden Lagen anzuordnen.

Die Figur 2 zeigt ferner in Turmnähe 15 eine Antennenablaufhilfe 9, welche aus zwei gegenläufig arbeitenden weichbeschichteten Spillköpfen 19 besteht. Die Spillköpfe ihrerseits müssen antreibbar ausgestaltet werden. Da es sich hierbei um handelsübliche Gegenstände handelt, sind diese Spillköpfe nicht näher beschrieben bzw. bezeichnet.
Das Funktionsprinzip dieser Aufnahmevorrichtung für Schleppantennen besteht darin, daß durch Drehen der Schleppantennenaufnahmetrommel 2 die darauf aufgewickelte Schleppantenne 16 durch das Schleppantennenführungsrohr 3 zum heckseitigen Ausgang des Schleppantennenführungsrohres 3 bewegt wird und dort ins Wasser austritt. Dieser Vorgang wird durch die Antennenablaufhilfe 9 dadurch unterstützt, daß diese die Schleppantenne 16 durch Reibschluß axial in Richtung Heck mitbewegt. Wenn der Einsatz der Schleppantenne 16 beendet ist, wird durch den so offenbarten Vorgang die Schleppantenne 16 in umgekehrter Reihenfolge des Funktionsprinzipes wieder auf die Schleppantennenaufnahmetrommel 2 aufgewickelt.

Die Figur 3 zeigt den gesamten Antriebsmechanismus der Aufnahmeeinrichtung für Schleppantennen. Die im frei durchfluteten Außenschiff 1 angeordnete Schleppantennenaufnahmetrommel 2 ist mit einem Zahnradinnenkranz 11 ausgerüstet, in welchen nicht näher beschriebene Antriebszahnritzel von Antriebsmotoren 17, in diesem Falle drei, eingreifen. Die Antriebsmotoren 17 sind auf einem Motorträger 10 angeordnet. Die Anzahl der Antriebsmotore 17 ist variabel. Vom Typ her können sowohl Hydraulikmotoren als auch E-Motoren als auch jede andere Antriebsart zur Erzeugung von Rotationsbewegungen verwendet werden. Statt in dem frei durchfluteten Außenschiff kann die Aufnahmeeinrichtung auch in einer nicht dargestellten vorderen oder hinteren Tauchzelle angeordnet sein.

Die ablaufende Schleppantenne 16 wird durch Führungsrollen 14 zur Öffnung des Schleppantennenführungsrohres 3 geleitet.
Um ein genaues Auftrommeln der Schleppantenne 16 zu gewährleisten ist die Vorrichtung zusätzlich mit einer Aufspulhilfe 13 versehen.

Die Figur 4 zeigt die in der Figur 3 offenbarten Merkmale im Querschnitt, wobei die Lage der Torpedorohre 5 ebenfalls skizzenhaft mit dargestellt ist. Es ist zu sehen, daß die Längsachse des Schleppantennenführungsrohres 3 und die Mittelachse der Schleppantennenaufnahmetrommel 2 vorzugsweise stets übereinstimmen, damit die Schleppantenne 16 beim Auf- und Abtrommeln möglichst geringen Biegekräften unterworfen wird.

Die Figuren 5 und 6 zeigen ein Uboot, bei dem sich oberhalb des Druckkörpers 4 ein frei durchflutetes Oberdeck 20 befindet. In bzw. unter dem Oberdeck 20 ist die Schleppantennenaufnahmetrommel 2 um eine vertikale Achse drehbar vor dem Turm 15 angeordnet. Das Schleppantennenführungsrohr 3, dessen vorderes Ende auf die Aufnahmetrommel gerichtet ist, verläuft seitlich am Turm 15 vorbei so lang wie möglich unter dem Oberdeck 20 und ist auf dem Druckkörper 4 befestigt. Etwa am Ende des Druckkörpers 4 biegt das Führungsrohr 3 zu einer festen Flosse 21 des Tiefenruders oder wie in Fig. 5 gezeigt des Seitenruders ab und tritt in diese ein. In der Flosse 21 ist als Antennenablaufhilfe ein antreibbares Zugrad 22 untergebracht, um das die Schleppantenne wenigstens einmal herumgelegt ist. An das Zugrad 22 schließt das Austrittsende 3a des Führungsrohres 3 an, welches in einem solchen radialen Abstand von dem Propeller vor der Propellerebene 7 endet, daß die Schleppantenne 16 außerhalb des Propellerumfangs bleibt und auch durch die Wasserströmung nicht in den Propeller gelangen kann.

Als Aufnahmeeinrichtung (2) ist in den Zeichnungen eine Aufwickeltrommel dargestellt. Es sind jedoch auch mehrere zur Aufnahme langer Antennen zusammenwirkende Aufwickelvorrichtungen und gegebenenfalls auch andere Staueinrichtungen wie drehbare Aufnahmetöpfe oder Stauräume möglich, die bei Ubooten in durchfluteten Räumen des Außenschiffs oder in Tauchzellen vorgesehen werden können.

## Patentansprüche

1. Aufnahmevorrichtung für Schleppantennen auf Unterseebooten, dadurch gekennzeichnet, daß innerhalb der Außenhaut (18) jedoch außerhalb des Druckkörpers (4) eine Aufnahmevorrichtung (2) in Form einer drehbar angetriebenen Schleppantennenaufnahmetrommel für eine einziehbare und ausfahrbare Schleppantenne angeordnet ist und ein Schleppantennenführungsrohr im frei durchfluteten Außenschiff (1) von der Aufnahmeeinrichtung (2) bis etwa an die Propellerebene (7) verläuft.

2. Aufnahmevorrichtung nach Anspruch 1, dadurch gekennzeichnet, daß die Schleppantennenaufnahmetrommel (2) hydraulisch angetrieben ist.

3. Aufnahmevorrichtung nach einem der Ansprüche 1 oder 2, dadurch gekennzeichnet, daß die Schleppantennenaufnahmetrommel (2) senkrecht und um eine horizontale Achse drehbar angeordnet ist.

4. Aufnahmevorrichtung nach einem der Ansprüche 1 bis 3, dadurch gekennzeichnet, daß das Schleppantennenführungsrohr (3) durch die Propellerebene (7) hindurch verläuft.

5. Aufnahmevorrichtung nach einem der Ansprüche 1 bis 4, dadurch gekennzeichnet, daß das Schleppantennenführungsrohr (3) mit Antennenablaufhilfen (9, 22) versehen ist.

6. Aufnahmevorrichtung nach einem der Ansprüche 1 bis 5, dadurch gekennzeichnet, daß die Aufnahmeeinrichtung (2) in einer der Tauchzellen angeordnet ist.

7. Aufnahmevorrichtung nach einem der Ansprüche 1 bis 5, dadurch gekennzeichnet, daß die Aufnahmevorrichtung (2) auf dem Druckkörper (4) im frei durchfluteten Oberdeck (20) angeordnet ist.

8. Aufnahmevorrichtung nach Anspruch 4 oder 7, dadurch gekennzeichnet, daß das Schleppantennenführungsrohr (3) zur äußeren Kante einer festen Flosse (21) eines Tiefen- oder Seitenruders abgebogen ist.

9. Aufnahmevorrichtung nach einem der Ansprüche 4 bis 8, dadurch gekennzeichnet, daß die Antennenablaufhilfe im Verlauf des Führungsrohrs (3) ein in der festen Flosse (21) des Tiefen- oder Seitenruders untergebrachtes angetriebenes Zugrad (22) umfaßt, um das die Schleppantenne (16) wenigstens einmal herumgeführt ist.

10. Aufnahmevorrichtung nach einem der vorangehenden Ansprüche, dadurch gekennzeichnet, daß die Aufnahmeeinrichtung (2) ein Staubehälter mit Einrichtungen zum geordneten Einlegen der Schleppantenne ist.

## Claims

1. Take-up bans for trailing antennae on submarines, characterised in that a take-up means (2), in the form of a rotatably driven trailing antenna take-up drum for a retractable and extendable trailing antenna, is disposed internally of the outer skin (18), but externally of the pressure hull (4), and a trailing antenna guide tube extends in the freely flooded hull (1) from the take-up means (2) substantially to the propeller plane (7).

2. Take-up means according to claim 1, characterised in that the trailing antenna take-up drum (2) is hydraulically driven.

3. Take-up means according to one of claims 1 or 2, characterised in that the trailing antenna take-up drum (2) is vertically disposed and is rotatable about a horizontal axis.

4. Take-up means according to one of claims 1 to 3, characterised in that the trailing antenna guide tube (3) extends through the propeller plane (7).

5. Take-up means according to one of claims 1 to 4, characterised in that the trailing antenna guide tube (3) is provided with antenna winding and unwinding means (9, 22).

6. Take-up means according to one of claims 1 to 5, characterised in that the take-up means (2) is disposed in one of the ballast tanks.

7. Take-up means according to one of claims 1 to 5, characterised in that the take-up means (2) is disposed on the pressure hull in the freely flooded upper deck (20).

8. Take-up means according to claim 4 or 7, characterised in that the trailing antenna guide tube (3) is curved relative to the outer edge of a fixed fin (21) of a low or lateral rudder.

9. Take-up means according to one of claims 4 to 8, characterised in that the antenna winding means, as an extension of the guide tube (3), includes a driven tensioning wheel (22), which is accommodated in the fixed fin (21) of the low or lateral rudder, the trailing antenna (16) being guided at least once around said wheel.

10. Take-up means according to one of the preceding claims, characterised in that the take-up means (2) is a storage container with means for the systematic insertion of the trailing antenna.

## Revendications

1. Dispositif d'emmagasinage d'antennes trainantes pour sous-marin, caractérisé par le fait qu'à l'intérieur du bordé extérieur (18), mais à l'extérieur de la coque résistant à la pression (4), est disposé un dispositif d'emmagasinage (2) sous forme d'un tambour d'emmagasinage d'antennes trainantes, pouvant être entrainé en rotation, pour une antenne trainante que l'on peut rentrer et sortir et par le fait qu'un tube de guidage d'antennestrainantes court dans une portion extérieure (1) du bâtiment; que le flot traverse, du dispositif d'emmagasinage (2) jusqu'à environ le plan de l'hélice (7).

2. Dispositif d'emmagasinage selon la revendication 1, caractérisé par le fait que le tambour du dispositif d'emmagasinage (2) d'antennes trainantes est entrainé hydrauliquement.

3. Dispositif d'emmagasinage selon l'une des revendications 1 ou 2, caractérisé par le fait que le tambour du dispositif d'emmagasinage(2) d'antennes trainantes est disposé verticalement et peut tourner autour d'un axe horizontal.

4. Dispositif d'emmagasinage selon l'une des revendications 1 à 3, caractérisé par le fait que le tube (3) de guidage d'antennestrainantes passe à travers le plan (7) de l'hélice.

5. Dispositif d'emmagasinage selon l'une des revendications 1 à 4, caractérisé par le fait que le tube (3) de guidage d'antennestrainantes est équipé d'auxiliaires (9, 22) du mouvement d'antennes.

6. Dispositif d'emmagasinage selon l'une des revendications 1 à 5, caractérisé par le fait que le dispositif d'emmagasinage (2) est disposé dans l'une des cellules submersibles.

7. Dispositif d'emmagasinage selon l'une des revendications 1 à 5, caractérisé par le fait que le dispositif d'emmagasinage (2) est disposé sur la coque (4) résistant à la pression, sur le pont supérieur (20) que le flot traverse librement.

8. Dispositif d'emmagasinage selon la revendication 4 ou 7, caractérisé par le fait que le tube (3) de guidage d'antennes trainantes s'infléchit en direction de l'arête extérieure d'un plan fixe (21) d'un gouvernail de profondeur ou d'une dérive.

9. Dispositif d'emmagasinage selon l'une des revendications 4 à 8, caractérisé par le fait que l'auxiliaire du mouvement d'antennes, disposé sur le trajet du tube de guidage (3), comporte une roue tractrice (22) entrainée qui est logée dans le plan fixe (21) du gouvernail de profondeur ou de la dérive et autour de laquelle l'antenne trainante (16) s'enroule au moins une fois.

10. Dispositif d'emmagasinage selon l'une des revendications précédentes, caractérisé par le fait que le dispositif d'emmagasinage (2) est un récipient d'emmagasinage présentant des mécanismes pour déposer l'antenne trainante en ordre.
